# EUROPÄISCHE PATENTSCHRIFT

(11) **EP 0 651 858 B1**
(45) Veröffentlichungstag und Bekanntmachung des Hinweises auf die Patenterteilung: **29.12.1997**
(21) Anmeldenummer: 93917625.1
(22) Anmeldetag: 22.07.1993
(51) Int. Cl.: F04B 17/04

(54) **ELEKTROMAGNETISCH ANTREIBBARE PUMPE**
ELECTROMAGNETICALLY DRIVABLE PUMP
POMPE A ENTRAINEMENT ELECTROMAGNETIQUE

(30) Priorität: 22.07.1992 DE 4224084
(43) Veröffentlichungstag der Anmeldung: 10.05.1995
(73) Patentinhaber: SCHIENLE, Manfred, D-88662 Überlingen (DE); Schulze, Eckehart, 71287 Weissach (DE)
(72) Erfinder: SCHIENLE, Manfred, D-88662 Überlingen (DE); Schulze, Eckehart, 71287 Weissach (DE)
(74) Vertreter: Lutz, Johannes Dieter, Dr.
(86) Internationale Anmeldenummer: EP9301955
(87) Internationale Veröffentlichungsnummer: WO9402741

(56) Entgegenhaltungen:
- WO-A-81/00888
- DE-U- 8 523 214
- FR-A- 589 808
- US-A- 2 043 270
- US-A- 3 437 044
- US-A- 3 884 125

## Beschreibung

Die Erfindung betrifft eine magnetisch antreibbare Pumpe als Druckversorgungsaggregat für einen hydraulischen Verbraucher, gemäß dem Oberbegriff des Patentanspruchs 1.

Eine derartige Pumpe ist durch die DE 39 33 125.3 A1 bekannt.

Die bekannte Pumpe ist als Einkolben-Pumpe ausgebildet, bei der als Antriebssystem ein Doppelhub-Magnetsystem vorgesehen ist, das zwei entlang einer gemeinsamen zentralen Achse nebeneinander angeordnete Feldwicklungen gleicher Auslegung umfaßt. Diese Feldwicklungen umgeben koaxial einen beweglichen Anker, der durch alternierende Bestromung der beiden Feldwicklungen zu im Takt dieser Bestromung erfolgenden, von dem Pumpenkolben mit ausgeführten Hin- und Her-Bewegungen antreibbar ist, wobei in der einen, mit einer Volumenvergrößerung einer Pumpenkammer verknüpften Bewegungsrichtung des Kolbens über ein Einlaß-Rückschlagventil eine Befüllung der Pumpenkammer aus dem Druckmittelvorratsbehälter erfolgt und in der entgegengesetzten, dem Förderbetrieb der Pumpe zugeordneten Bewegungsrichtung des Pumpenkolbens Druckmittel über ein Auslaß-Rückschlagventil aus der Pumpenkammer zu einem Druckausgang der Pumpe gefördert wird. Das Einlaß-Rückschlagventil ist am einen Ende des Gehäuses, das Auslaß-Rückschlagventil am gegenüberliegenden Ende des Gehäuses angeordnet. Mittels des Ankers wird ein langgestrecktes Rohr hin und her bewegt, in dem zentral ein wiederum als Rückschlagventil ausgebildetes Sperrventil angeordnet ist, das im Förderhub sperrt und im Saughub öffnet. Demgemäß wird im Füllhub über das Sperrventil Flüssigkeit in denjenigen Rohrabschnitt verdrängt, der zum Auslaßventil hinweisend hin angeordnet ist. Im Förderhub strömt auch über das Einlaßventil Flüssigkeit in den sich bis zum Sperrventil hin erstreckenden Vorfüllraum des Rohres nach, aus dem dann im nachfolgenden Füllhub Flüssigkeit über das geöffnete Sperrventil in den Förderbereich der Pumpe verdrängt wird.

Die bekannte elektromagnetisch antreibbare Pumpe ist aufgrund des in soweit geschilderten Aufbaues und der daraus resultierenden Funktionsweise mit zumindest den folgenden Nachteilen behaftet:

Wenn die Pumpe gegen einen hohen Ausgangsdruck arbeitet, verschiebt sich der Anker mehr und mehr in Richtung auf das Einlaßventil zu, mit der Folge, daß wegen einer damit einhergehenden Luftspaltvergrößerung in dem beim Förderhub anziehenden Teil des Magnetsystems die Anzugskräfte relativ abnehmen, mit der Folge, daß die Leistung der Pumpe abnimmt. Je höher der Druck wird, gegen die Pumpe arbeiten muß, desto geringer wird ihr Wirkungsgrad. Der Zusammenhang zwischen elektrischer Aufnahmeleistung und hydraulischer Förderleistung wird in einem erheblichen Maße nicht-linear.

Aufgabe der Erfindung ist es daher, eine elektromagnetisch antreibbare Pumpe der eingangs genannten Art dahingehend zu verbessern, daß innerhalb eines weiten Bereiches ein linearer Zusammenhang zwischen elektrischer Aufnahmeleistung und hydraulischer Förderleistung der Pumpe und auch ein Betrieb derselben mit hohem Wirkungsgrad erzielbar ist.

Diese Aufgabe wird gemäß dem kennzeichnenden Teil des Patentanspruchs 1, dem Grundgedanken nach, wie folgt gelöst:

Die Pumpe ist als Doppelkolben-Pumpe mit axial beidseits des Ankers angeordneten Pumpenkolben und Pumpenkammern gleicher Auslegung ausgebildet, wobei die Pumpenkammern über je ein Ausgangs-Rückschlagventil an einen gemeinsamen Druckausgang angeschlossen sind; die Pumpenkolben haben mit den Pumpenkammern permanent in kommunizierender Verbindung stehende, zentrale Durchgangskanäle, die über zentral im Anker angeordnete Eingangsrückschlagventile an eine zentral im Anker angeordnete Eingangskammer angeschlossen sind, welche über mindestens einen radialen Kanal mit einer Außennut des Ankers in kommunizierender Verbindung steht, die innerhalb ihrer axialen Weite permanent mit dem Öffnungsquerschnitt eines radialen Zuführungsrohres überlappend ausgebildet ist, das mit dem Druckmittelvorratsbehälter verbunden ist, und es ist auch der zentrale Kanal, innerhalb dessen der Anker hin- und her-bewegbar ist, permanent in kommunizierender Verbindung mit dem Vorratsbehälter gehalten. Die solchermaßen gestaltete, erfindungsgemäße Pumpe vermittelt zumindest die folgenden Vorteile:

Durch die gleichsam symmetrische Ausbildung sowohl des Doppelhub-Magnetsystems als auch der Pumpenanordnung wird gewährleistet, daß der Anker im Betrieb der Pumpe, während deren Erregerwicklungen im Takt einer Wechselstromfrequenz alternierend bestromt werden, stets um eine Mittellage herum "pendelt", die mit optimaler Ausnutztung günstig geringer Luftspaltweiten im jeweils anziehenden Magnetsystem einhergeht. Während die eine Teilpumpe fördert, wird die andere mit Druckmittel befüllt. Dadurch wird die elektrische Leistungsaufnahme der Feldwicklungen optimal zur Umsetzung in hydraulische Förderleistung ausgenutzt. Da der Anker sich in einem drucklosen Raum hin und her-bewegt, der mit Druckmittel - in der Regel schmierfähigem Hydrauliköl - verfüllt ist, sind auch die Reibungsverluste günstig gering, wobei weiter von Vorteil ist, daß die über die Einlaß-Ventile und durch die axialen Längskanäle der Kolben zu den Pumpenkammern führenden Strömungspfade kurz sind und mit relativ großen Querschnitten realisierbar sind, so daß sich auch insoweit günstig geringe Strömungswiderstände ergeben.

In bevorzugter Auslegung eines für den Betrieb der Pumpe vorgesehenen Stromversorgungsgeräts ist die Frequenz und/oder die Stromstärke der zu alternierenden Bestromung der Erregerwicklungen ausgenutzten Erreger-Stromimpulse einstellbar so daß durch Veränderung dieser Parameter auf einfache Weise die Förderleistung der Pumpe und auch deren Ausgangsdruck steuerbar sind. Die Pumpe selbst ist durch geeignete Wahl der Querschnittsdimensionen der Pumpenkolben und die durch die Gestaltung des Doppelhub-Magnetsystems mögliche Auslegung auf geeignete Kolbenhübe auf definierte Förderleistungen und Ausgangsdrücke auf einfache Weise auslegbar.

Besonders vorteilhaft ist es, wenn mindestens einer der Pumpenkolben und eine der Erregerwicklungen der Pumpe als Ventilkörper bzw. Schaltwicklung eines als Magnetventil ausgebildeten Entlastungsventils ausgenutzt sind, das bei Erregung dieser Wicklung in eine den Druckausgang der Pumpe mit deren Druckmittel-Vorratsbehälter verbindende Durchflußstellung gelangt und sonst sperrt, so daß durch elektrische Ansteuerung dieses Ventils ein rascher Druckabbau in einem an die Pumpe angeschlossenen Verbraucher herbeigeführt werden kann. Durch die Ausnutzung der einen Erregerwicklung des Antriebs-Magnetsystems als Steuerwicklung für dieses Entlastungsventil ergibt sich insgesamt ein einfacher Aufbau.

Zweckmäßigerweise wird die als Schaltwicklung des Entlastungsventils ausgenutzte Erregerwicklung des Doppelhub-Magnetsystems zum Einschalten seiner Entlastungs-stellung mit einem Strom beaufschlagt, der größer ist als die für den Pumpbetrieb ausgenutzte Erregungs-Stromstärke, wobei als Entlastungsstellung des durch einen Pumpenkolben gebildeten Ventilkörpers des Entlastungs-ventils eine Position angefahren wird, in der der Kolben um eine definierte Strecke weiter von seiner im stromlosen Zustand der Erregerwicklungen eingenommenen Grundstellung entfernt ist als in den Umkehrpunkten seiner im Pumpebetrieb ausgeführten Füll- und Förderhübe.

Wenn, wie in bevorzugter Gestaltung der erfindungsgemäßen Pumpe vorgesehen, in der maximaler Auslenkung eines Pumpenkolbens entsprechenden Offen-Stellung des Entlastungsventils das Auslaßventil der zugeordneten Pumpenkammer durch einen axialen Stößel des Kolbens des Entlastungsventils in seine der Offen-Stellung des Auslaßventils entsprechende Position aufgestoßen ist, so kann das Entlastungsventil als ein einfaches 2/2-Wege-Ventil ausgebildet sein, das in seiner Offenstellung die Pumpenkammer mit dem mit dem Vorratsbehälter in kommunizierender Verbindung stehenden zentralen Kanal des magnetisierbaren, ringzylindrischen Mantels des Doppelhubmagnetsystems verbindet, wobei dieses 2/2-Wege-Ventil konstruktiv auf einfache Weise dadurch realisierbar ist, daß es eine in der zentralen Bohrung des das Gehäuse des Entlastungsventils bildenden Kammerblockes, in welcher der den Ventilkolben des Entlastungsventils bildende Pumpenkolben druckdicht verschiebbar geführt ist, angeordnete Innennut aufweist, die über einen Entlastungskanal mit dem zentralen, mit dem Vorratsbehälter kommunizierend verbundenen Kanal in Verbindung steht und, in axialer Richtung gesehen, zwischen der Pumpenkammer und dem zentralen Kanal des Doppelhubmagnetsystems angeordnet ist, und daß der Pumpenkolben eine über einen radialen Kanal mit seinem mit der Pumpenkammer in kommunizierender Verbindung stehenden axialen Längskanal kommunizierend verbundene Außennut hat, die, in axialer Richtung gesehen, zwischen der Innennut des Pumpenkammerblocks und dessen die eine axial gehäusefeste Begrenzung des zentralen Kanals bildenden Ringstirnfläche angeordnet ist und in Überlappung mit der Innennut des Pumpenkammerblocks nur dann gelangt, wenn die den Kolben koaxial umgebende Erregerwicklung mit einem Gleichstrom bestromt ist, der dem Betrage nach größer ist als der Maximalwert des Stromes, mit dem die Erregerwicklungen des Doppelhubmagnetsystems im Pumpbetrieb pulsierend beaufschlagt werden.

Aus Sicherheitsgründen ist es weiterhin besonders vorteilhaft, wenn ein als Magnetventil ausgebildetes, weiteres Entlastungsventil vorgesehen ist, das im stromlosen Zustand seines Schaltmagneten den Druckausgang der Pumpe mit der Druckmittelvorratsbehälter verbindet und ansonsten gesperrt ist.

Durch ein derartiges Ventil wird erreicht, daß bei einem Stromausfall der Verbraucher "drucklos" wird, d.h. einen Arbeitshub beispielsweise nicht weiter ausführt und dadurch eine Situation potentieller Gefahr vermieden werden kann.

Ein derartiges, stromlos öffnendes Entlastungsventil ist auf konstruktiv einfache Weise dadurch realisierbar, daß es einen in der Auslaßkammer des jeweiligen Auslaßventils der Pumpe axial verschiebbar angeordneten, aus einem magnetisierbaren Material bestehenden Ventilkörper umfaßt, der durch Bestromung einer Feldwicklung in Anlage mit einem Ventilsitz drängbar ist und dadurch einen von der Auslaßkammer der Pumpe zu dem zentralen Kanal des Doppelhubmagnetsystems führenden, den jeweiligen Kammerblock durchsetzenden Entlastungskanal gegen die Auslaßkammer absperrt, solange die Feldwicklung bestromt ist.

Der Ventilsitz des stromlos offenen Entlastungsventils ist in bevorzugter Gestaltung der Pumpe durch einen O-Ring gebildet, der die auslaßkammerseitige Mündungsöffnung des Entlastungskanals koaxial umgibt, wobei der Ventilkörper mit einem an dem O-Ring abstützbaren radialen Flansch versehen und/oder als in der Auslaßkammer axial verschiebbar geführte Ringscheibe ausgebildet ist, der/die gegen die Rückstellkraft einer Rückstellfeder in Anlage mit dem O-Ring drängbar ist.

Es versteht sich, daß anstelle einer derartigen Ausbildung des Entlastungsventils als Sitzventil auch eine Gestaltung des Entlastungsventils als Schieber-Ventil möglich ist, wie beispielsweise für das bei Bestromung einer Erregerwicklung öffnende Entlastungsventil in spezieller Gestaltung vorgesehen.

Von einer Pumpe der eingangs genannten Art ausgehend, wird die der Erfindung zugrundeliegende Aufgabe auch dadurch gelöst, daß die Pumpe zwei innerhalb einer zentralen Bohrungsstufe ihres Gehäuses durch einen Ringflansch des Pumpenkolbens beweglich gegeneinander abgegrenzte, ringraumförmige Pumpenkammern hat, die im Takt der Hin- und Herbewegungen des Kolbens über je ein Ausgangs-Rückschlagventil alternierend an einen gemeinsamen Druckausgang der Pumpe angeschlossen sind, daß der Kolben mit beidseits des Flansches angeordneten, stößelförmigen Abschnitten in an die zentrale Bohrung sich anschließenden Bohrungsstufen druckdicht verschiebbar geführt ist, wobei der eine Kolbenabschnitt zugund schubfest mit dem Anker des Doppelhub-Magnetsystems verbunden ist und der andere stößelförmige Kolbenabschnitt eine axial bewegliche Begrenzung einer mit dem Vorratsbehälter kommunizierend verbundenen Ausgleichskammer bildet, und daß als Einlaßventile vorgesehene, den Pumpenkammern einzeln zugeordnete Rückschlagventile, die durch höheren Druck in der Ausgleichskammer als in der jeweiligen Pumpenkammer in Öffnungsrichtung beaufschlagt und sonst gesperrt sind, in den Pumpenkolben integriert sind.

Bei dieser Bauart besteht die Gesamtpumpe aus einem hydraulischen Pump-Modul und einem elektrisch steuerbaren Antriebs-Modul, was sowohl herstellungstechnische Vorteile als auch Vorteile hinsichtlich einer Änderung der Auslegung erbringt, da beispielsweise eine Umrüstung der Pumpe auf einen kräftigeren Antrieb allein durch Austausch des Antriebsmoduls möglich ist.

In bevorzugter Gestaltung einer solchen Pumpe, bei der die Einlaßventile als Kugel-Sitzventile ausgebildet sind, deren Kugeln in Bohrungen des Pumpenkolbens angeordnet sind, deren Achsen in Richtung der Kolben-Verschiebebewegungen verlaufen, ist der Ventilsitz desjenigen Einlaßventils, das zur Befüllung der zugeordneten Pumpenkammer öffnen muß, wenn sich der Kolben zur Antriebsseite hin bewegt, am antriebsseitigen Ende seiner Bohrung und der Ventilsitz desjenigen Einlaßventils, das zur Befüllung der zugeordneten Pumpenkammer öffnen muß, wenn der Pumpenkolben zur Ausgleichskammer hin verschoben wird, an dem dieser zugewandten Ende seiner Ventilbohrung angeordnet.

Diese Anorndung erleichtert das Öffnen der Einlaßventile zum "Nachsaugen" von Hydraulik-Flüssigkeit und ist daher zweckmäßig, wenn die Pumpe mit relativ hohen Anker-Schwingungsfrequenzen betrieben wird.

Die erfindungsgemäße Pumpe kann durch die Gestaltung ihres Doppelhub-Magnetsystems, die Querschnitts-Dimensionierung ihrer Kolben sowie die innerhalb weiter Grenzen mögliche Vorgabe ihrer Pumpfrequenz - der Frequenz, mit der die Erregerwicklungen ihres Doppelhub-Magnetsystems alternierend bestromt werden - und auch durch die Vorgabe bzw. der Einstellung der Stromstärken der Erregerströme, mit denen die Erregerwicklungen bestromt werden, im Hinblick auf eine Vielzahl verschiedener Einsatzzwecke optimal ausgelegt werden, woraus eine Vielzahl interessanter Einsatzmöglichkeiten resultiert, von denen nachfolgend einige wenige als beispielhaft erwähnt sein sollen:
1. Druckversorgungsaggregat für Stellantriebe relativ geringer Leistung, deren bedarfsgerechte Druckversorgung mittels eines einzigen - zentralen - Druckversorgungsaggregats eine zentrale Pumpe wesentlich höherer Leistung erfordern würde, die aber nur in seltenen Fällen entsprechend ihrer Leistungsfähigkeit belastet würde. Einsatzmöglichkeiten dieser Art sind beispielsweise eine hydraulische Sitzverstellung von Stühlen für medizinische Zwecke und/oder von Kraftfahrzeugen, Antriebe von Fensterhebern, Schiebedächern und dergleichen.
2. Antriebs-Energiequelle für Servo-Systeme an Kraftfahrzeugen wie eine Servo-Lenkung und/oder eine Nivauregulierung bei Kraftfahrzeugen, die derzeit den Einsatz vom Fahrzeugmotor angetriebener Pumpen erfordern, die den größten Teil der Einsatz-Zeit eines Fahrzeuges "nutzlos" d.h. im Leerlauf betrieben werden müssen.
3. Realisierung einfacher Antriebs-Schlupf-Regelungssysteme die mit Aktivierung der Radbremse eines zum Durchdrehen neigenden angetriebenen Fahrzeugrades arbeiten.
4. Einsatz im Rahmen einer aktiven Fahrwerksregelung, bei der hydraulische Stoßdämpfer an dynamisch bedingte variierende Werte der Radlastverteilungen eines Fahrzeuges angepaßt werden müssen.
5. Einsatz bei Dosierpumpen in der chemischen Industrie, die ein sensibles Ansprechverhalten auf erwünschte Änderungen der Förderleistung erfordern.

Weitere Einzelheiten und Merkmale der Erfindung ergeben sich aus der nachfolgenden Beschreibung spezieller Ausführungsbeispiele anhand der Zeichnung. Es zeigen:
- Fig. 1: Eine erfindungsgemäße elektromagnetisch antreibbare Pumpe im Schnitt längs einer die zentrale Achse ihres Doppelhub-Magnetsystems enthaltenden Radialebene, in maßstäblicher Darstellung, etwa im Maßstab 1,5/1,
- Fig. 2: Einzelheiten der Pumpe gemäß Fig. 1 in einer der Darstellung der Fig. 1 entsprechenden, jedoch vergrößerten Schnittdarstellung und
- Fig. 3: ein Diagramm zur Erläuterung der Funktion der in den Fig. 1 und 2 dargestellten Pumpe und
- Fig. 4: ein weiteres Ausführungsbeispiel einer erfindungsgemäßen mittels eines Doppelhub-Magnetsystems antreibbaren Pumpe in schematisch vereinfachter, stark vergrößerter Längsschnitt-Darstellung.

Die in der Fig. 1, auf deren Einzelheiten ausdrücklich verwiesen sei, dargestellte, insgesamt mit 10 bezeichnete, erfindungsgemäße elektromagnetisch angetriebene Pumpe ist als Doppelkolbenpumpe mit je zwei Pumpenkolben 11 und 12 sowie Pumpenkammern 13 und 14 und diesen zugeordneten Ausgängen 16' und 16" ausgebildet, die mit einem gemeinsamen Druckausgang 16 verbunden sind, an den ein hydraulischer Verbraucher, z.B. wie dargestellt, ein linearer Hydraulikzylinder 17 anschließbar ist.

Die beiden Pumpenkolben 11 und 12 sind fest mit dem zentral zwischen den Pumpenkammern 13 und 14 hin- und her beweglich angeordneten Anker 18 eines als Pumpenantrieb vorgesehenen, insgesamt mit 19 bezeichneten Doppelhub-Magnetsystems verbunden, das bezüglich der gemeinsamen zentralen Längsachse 21 der Pumpenkammern 13 und 14 rotationssymmetrisch und, gesehen in der federzentrierten Neutralstellung des Ankers 18, die dieser im stromlosen Zustand des Doppelhub-Magnetsystems 19 einnimmt, auch symmetrisch bezüglich der zu der zentralen Längsachse 21 rechtwinklig verlaufenden Quermittelebene 22 ausgebildet ist.

Durch alternative Erregung der entlang der zentralen Längsachse 21 gesehen nebeneinander angeordneten Erregerwicklungen 23 und 24 des Doppelhub-Magnetsystems mit Steuerströmen definiert veränderbarer Stromstärke, ist der Anker 18 zu in Richtung der zentralen Längsachse 21 erfolgenden Hin- und Herbewegungen definiert verschiedener Auslenkungshübe antreibbar, wodurch - bei vorgegebenem Druck, gegen den die Pumpe 10 arbeiten muß, die Fördermenge definiert einstellbar ist.

Die Erregerwicklungen sind auf der Grundform nach zylindermantel-förmige, lediglich gestrichelt angedeutete Spulenkörper 26 und 27 aufgewickelt, die nach außen weisende Endflansche 28 und 29 haben, die sich über die radiale "Dicke" der Erregerwicklungen 23 und 24 erstrecken, wobei die Spulenkörper und ihre Endflansche aus einem elektrisch isolierenden Kunststoff-Material bestehen.

Die Erregerwicklungen 23 und 24 einschließlich ihrer Spulenkörper 26 und 27 sind, abgesehen von den Erregerwicklungen 23 und 24 je einzeln zugeordneten, radial innen angeordneten Ringspalten 31 und 32 - im übrigen vollständig - von einem insgesamt ringzylindrischen Mantel 33 umschlossen, der magnetisch leitend ist, d.h. aus magnetisierbarem Weicheisenmaterial besteht.

Dieser ringzylindrische Mantel 33 umfaßt in der aus der Fig. 1 ersichtlichen, zur Quermittelebene 22 der Pumpe 10 symmetrischen und zu deren zentraler Längsachse 21 koaxialen Anordnung ein radial äußeres Mantelrohr 34, das die Feldwicklungen 23 und 24 außenseitig umschließt, ein radial inneres, zentrales Mantelrohr 36, das mit seiner radial äußeren Mantelfläche 37 an einander benachbarten Abschnitten der Spulenkörper 26 und 27 beider Feldwicklungen 23 und 24 anliegt und mit seinen schmalen Ringstirnflächen 38 und 39 die in axialer Richtung gesehen inneren Begrenzungen der Ringspalte 31 und 32 bildet, zwei weitere, radial innere Mantelrohre 41 und 42, die mit konusförmig gestalteten, inneren Endabschnitten, welche schräg zur zentralen Längsachse 21 hin abfallende Fasenflächen 43 bzw. 44 haben, die in axialer Richtung Nesehen äußeren Begrenzungen der Ringspalte 31 und 32 bilden und mit ihren äußeren, radial verlaufenden, schmalen Ringstirnflächen 46 und 47 bündig an die Außenflächen von ringscheibenförmigen Jochblechen 48 und 49 des ringzylindrischen Mantel 33 anschließen, welche die äußere magnetisch leitende Verbindung zwischen diesen weiteren Mantelrohren 41 und 42 und dem äußeren Mantelrohr 34 des ringzylindrischen Mantels 33 vermitteln und unmittelbar an den in axialer Richtung gesehenen äußeren Endflanschen 29 der Spulenkörper 26 und 27 anliegen, sowie zentrale, ringscheibenförmige Jochbleche 51, die den in axialer Richtung vorhandenen Zwischenraum zwischen den inneren radialen Flanschen 28 der Spulenkörper 26 und 27 ausfüllen und im zentralen Bereich des ringzylindrischen Mantels 33 die magnetisch leitende Verbindung zwischen dem äußeren Mantelrohr 34 und dem zentralen inneren Mantelrohr 36 vermitteln.

In die aus magnetisch leitendem Material bestehenden inneren Mantelrohre 36, 41 und 42 des magnetisierbaren, ringzylindrischen Mantels 33 ist ein an diesem unmittelbar anliegendes, aus antimagnetischem Edelstahl bestehendes dünnwandiges Rohr 52 eingesetzt, das mit seinen schmalen Ringstirnflächen bündig mit den äußeren, radialen Begrenzungsflächen der äußeren ringscheibenförmigen Jochbleche 48 und 49 des ringzylindrischen magnetisierbaren Mantels 33 abschließt und die radiale Begrenzung eines zentralen Kanals 53 bildet, innerhalb dessen der Anker 18 des Doppelhub-Magnetsystems 19 hin- und her-verschiebbar gleitend gelagert ist.

In die einander gegenüberliegenden Endabschnitte des durch das dünnwandige Edelstahlrohr 52 begrenzten Kanals 53 sind abschnittsweise ringzylindrisch ausgebildete Kammerblöcke 54 und 56 eingesetzt, welche die beiden Ventilkammern 13 und 14 der Doppelkolbenpumpe 10 begrenzen und druckdicht in die genannten Endabschnitte des Edelstahlrohres 52 eingesetzt sind. Die Kammernblöcke 54 und 56 bestehen aus magnetisierbarem Weicheisen und sind mit radial äußeren Flanschen 57 bzw. 58 versehen, die bündig an die Außenflächen der äußeren ringscheibenförmigen Jochbleche 48 und 49 des ringzylindrischen magnetisierbaren Mantels 33 anschließen. Sie sind in dieser Position durch Gehäuse-Abschlußblöcke 59 und 61 gehalten, welche auf nicht näher dargestellte Weise mit dem, seinerseits einen Teil des Gehäuses der Pumpe 10 bildenden, ringzylindrischen Mantel 33 fest verbunden sind.

Die von den Flanschen 57 und 58 aus gemessene axiale Länge der zapfenförmigen, zum Anker 18 des Doppelhub-Magnetsystems 19 hinweisenden, Polkerne des die Feldwicklungen 23 und 24 sowie den Anker 18 umgebenden magnetisierbaren Mantels 33 bildenden Abschnitte 54' und 56' der Kammerblöcke 54 und 56, die mit ihren radialen, inneren Ringstirnflächen 121 und 122 die gehäusefeste Begrenzung des Kanalraumes 53 bilden, innerhalb dessen der Anker 18 hin- und her-verschiebbar ist, ist etwas geringer als die entsprechend bis zu den konusförmigen Rändern 62 und 63 der Spalte 31 und 32 gemessene axiale Ausdehnung der weiteren, radial inneren Mantelrohre 41 und 42, die an den Spulenkörpern 26 und 27 der Feldwicklungen 23 und 24 anliegen. Diese - inneren - Abschnitte 54' und 56' der Kammerblöcke 54 und 56 sind mit zentralen Durchgangsbohrungen 64 bzw. 66 versehen, in denen die als Tauchkolben in die Pumpenkammern 13 und 14 hineinragenden Pumpenkolben 11 und 12 druckdicht verschiebbar geführt sind. Die Kammerblöcke 54 und 56 haben an ihre Flansche 57 bzw. 58 nach außen hin anschließende äußere, zapfenförmige Abschnitte 54" und 56", welche druckdicht von Sackbohrungen 67 bzw. 68 der GehäuseAbschlußblöcke 59 und 61 aufgenommen sind, deren von den Flanschen 57 und 58 aus gemessene axiale Tiefe größer ist als die entsprechend gemessene axiale Ausdehnung der äußeren zapfenförmigen Abschnitte 54" und 56" der Kammerblöcke 54 und 56, so daß durch die Sackbohrungen 67 und 68 und die äußeren radialen Stirnflächen 69 und 71 der äußeren zapfenförmigen Abschnitte 54" sowie 56" der Kammerblöcke 54 und 56 gehäusefest begrenzte Auslaßkammern 72 und 73 verbleiben, wobei diese Auslaßkammern 72 und 73 über radiale Querkanäle 74 und 76 der Gehäuseabschlußblöcke mit den Druckausgängen 16' und 16" der Pumpe 10 kommunizierend verbunden sind. Die äußeren zapfenförmigen Abschnitte 54" und 56" sind mit axialen Durchgangsbohrungen 77 bzw. 78 versehen, die sich zwischen den Pumpenkammern 13 und 14 und der jeweils benachbarten Auslaßkammer 72 bzw. 73 erstrecken. Die jeweils äußeren Mündungsränder 79 und 81 dieser Durchgangsbohrungen 77 und 78 bilden die Ventilsitze für als Kugel-Sitzventile ausgebildete Ausgangs-Rückschlagventile 82 und 83, deren Ventilkugeln 84 und 86 durch unter axialer Vorspannung stehende Ventilfedern 87 bzw. 88 in Anlage mit ihren zugeordneten Ventilsitzen 81 bzw. 82 gedrängt werden.

Der aus magnetisierbarem Weicheisen bestehende Anker 18 des Doppelhub-Magnetsystems 19, zu dessen Erläuterung ergänzend auch auf die Detaildarstellung der Fig. 2 verwiesen sei, ist, der Grundform nach, als ein dickwandiges Rohr ausgebildet, innerhalb dessen durch eine zentrale Zwischenwand 89 zwei sich insgesamt über den größten Teil der Länge des Ankers 18 erstreckende topfförmige, zu den Kammerblöcken 54 und 56 hin offene Vertiefungen 91 und 92 gegeneinander abgegrenzt sind in die die Pumpenkolben 11 und 12 mit flanschförmigen inneren Endabschnitten 93 und 94 an die Zwischenwand 89 jeweils angrenzend und an die die Vertiefungen 91 und 92 radial außen begrenzenden Mantelabschnitte 96' und 96" des Rohres 96 des Ankers 18 anschließend mechanisch fest und druckdicht eingesetzt sind. Die Pumpenkolben 11 und 12 haben zentrale Längskanäle 97 bzw. 98, die mit der jeweiligen Pumpenkammer 13 bzw. 14 in kommunizierender Verbindung stehen. Die Zwischenwand 89 ist mit einer zentralen, axialen Durchgangsbohrung 99 versehen, welche über radiale Querkanäle 101, die in eine äußere Ringnut 102 des Ankerrohres 96 münden, deren lichter Querschnitt in jeder möglichen Position des Ankers 18 in Überlappung mit dem Querschnitt eines den magnetisierbaren Mantel 33 zwischen den Feldwicklungen 23 und 24 radial durchquerenden Druckmittel-Zuflußrohres 103 steht, in kommunizierender Verbindung mit dem Druckmittel-Vorratsbehälter 104 gehalten ist. Auch der Kanal 53, innerhalb dessen der Anker 18 hin- und her-verschiebbar angeordnet ist, ist über äußere Längsnuten 105 des äußeren Rohres 96 des Ankers 18, die von dessen zentraler äußerer Ringnut 102 ausgehen und in die beidseits des Ankers angeordneten Abschnitte des zentralen Kanals 53 münden, in kommunizierender Verbindung mit dem Vorratsbehälter 104 gehalten und daher mit Druckmittel verfüllt. Innerhalb der flanschförmigen Endabschnitte 93 und 94 der Ventilkolben 11 und 12 sind durch stufenförmig erweiterte Endabschnitte 97' bzw. 98' der zentralen Längskanäle 97 und 98 der Pumpenkolben 11 bzw. 12 radial begrenzte Ventilkammern 106 und 107 gebildet, in welche die zentrale Durchgangsbohrung 99 der Zwischenwand 89 des Ankers 18 mit je einer zu den Ventilkammern 106 und 107 hin sich konisch erweiternden Fasenfläche 108 bzw. 109 mündet. Diese konischen Fasenflächen 108 und 109 bilden Sitzflächen für die Ventilkugeln 111' und 112' je eines als Einlaßventil 111 bzw. 112 für die Befüllung der Pumpenkammern 13 und 14 ausgenutzten Rückschlagventils, wobei diese Ventilkugeln 111' und 112' durch je eine schwach vorgespannte Ventilfeder 113 bzw. 114, die sich an den die Ventilkammern 106 und 107 gegen die im Querschnitt geringeren Bereiche der Längskanäle 97 und 98absetzenden Ringschultern 116 bzw. 117 abstützen, in dichtende Anlage mit den Ventilsitzflächen 108 bzw. 109 gedrängt werden. "Schwach vorgespannte" Ventilfeder soll bedeuten, daß die Ventilkugeln 111' und 112' von ihrer Ventilsitzfläche 108 bzw. 109 schon dann abheben, wenn der Druck in der jeweiligen Pumpenkammer 13 bzw. 14 um einen kleinen Betrag, z.B. um 0,2 bar niedriger ist als der im Druckmittel-Vorratsbehälter 104 herrschende Druck, in der Regel der atmosphärische Umgebungsdruck.

Durch Rückstellfedern 118 und 119, die auf dem größten Teil ihrer Länge von den radial außen durch die Mantelabschnitte 96' und 96" des Ankerohres 96 und radial innen durch die Ventilkolben 11 und 12 begrenzten ringnutförmigen Bereichen der topfförmigen Vertiefungen 91 und 92 des Ankers 18 aufgenommen sind und sich in axialer Richtung einerseits an den flanschförmigen Endabschnitten 93 und 94 der Pumpenkolben 11 und 12 und andererseits an den jeweils gegenüberliegend angeordneten inneren Ringstirnflächen 121 und 122 der Kammerblöcke 54 und 56 abstützen, wird der Anker 18 des Doppelhub-Magnetsystems 19 in die in der Fig. 1 dargestellte, federzentrierte Grundstellung gedrängt, in der seine Symmetrieebene mit der Quermittelebene 22 der Pumpe 10 bzw. deren Erreger-Wicklungsanordnung 23, 24 zusammenfällt.

Im Betrieb der insoweit erläuterten Doppelkolbenpumpe 10 werden deren Erregerwicklungen 23 und 24 alternierend mit Stromimpulsen beaufschlagt, wodurch der Anker 18 zu im Takt der alternierenden Erregung der beiden Erregerwicklungen 23 und 24 erfolgenden Hin- und Her-Bewegungen angetrieben wird und die beiden "Teilpumpen", die durch je einen Kolben 11 bzw. 12, die diesen aufnehmende Pumpenkammer 13 bzw. 14 sowie die zugeordneten Einlaßventile 111 bzw. 112 und Auslaß-Ventile 82 bzw. 83 gebildet sind, alternierend ihren Förder- bzw. Füllhub ausführen, wobei jeweils eine der beiden Pumpen im Förderbetrieb arbeitet, wodurch ein stetiger, nur geringfügig pulsierender Druckmittelstrom zum Verbraucher 17 erzielt wird.

Zur Erläuterung von Auslegungsgrundsätzen, anhand derer die Doppelkolbenpumpe 10 baulich im Hinblick auf definiert verschiedene spezifische Verwendungszwecke optimiert werden kann, sei nunmehr auch auf das Diagramm der Fig. 3 verwiesen, das in Abhängigkeit von der Erregerstromstärke als Parameter qualitativ die Abhängigkeit der auf den Anker 18 wirkenden magnetischen Kraft K_{M} von der Position des Ankers 18 innerhalb des ringzylindrischen magnetisierbaren Mantels 33 des Doppelhub-magnetsystems 19 darstellt.

Als Abszisse ist in dem Diagramm der axiale Abstand der einen, gemäß den Darstellungen der Fig. 1 und 3 linken magnetisch wirksamen Fläche 123 des Ankers 18 von der dieser axial gegenüberliegend angeordneten inneren Ringstirnfläche 121 des "linken" Polkernes, der durch den axial inneren zapfenförmigen Fortsatz 54' des linken Kammerblockes 54 gebildet ist, aufgetragen und als Ordinate der Betrag der zwischen dem ringzylindrischen, magnetisierbaren Mantel 33 und dem Anker 18 wirksamen magnetischen Anziehungskraft, wenn die linke Erregerwicklung 23 bestromt ist.

In diesem Diagramm sind durch eine erste Verlaufskurve 124 die möglichen Werte der magnetischen Anziehungskraft repräsentiert, die sich ergeben, wenn die Erregerwicklung 23 mit einem Erregerstrom der - relativ niedrigen - Stromstärke I₀ beaufschlagt ist und dadurch der Anker 18 sich bis in Anlage seiner magnetisch wirksamen Ringstirnfläche 123 an einer dieser zugewandten radialen Anschlagfläche 126 eines sogenannten "Antiklebe-Plättchens" 127 bewegt, das z.B. als dünnwandiges Kunststoffplättchen ausgebildet ist und auf die innere, magnetisch wirksame Ringstirnfläche 121 des durch den inneren zapfenförmigen Fortsatz 54' des linken Ventilkammer-Blocks 54 gebildeten Polkerns aufgebracht ist, wodurch verhindert werden soll, daß der magnetisierbare Anker 18 unmittelbar an dem magnetisierbaren Polkern zur Anlage kommen und an diesem aufgrund magnetischer Remanenzeffekte "kleben" bleiben kann.

Durch eine zweite Verlaufskurve 128 und eine dritte Verlaufskurve 129 des Diagramms sind für entsprechende, jedoch höheren Erreger-Stromstärken von z.B. 1,5 I₀ und 2 I₀ zugeordneten Erregungszuständen der linken Erregerwicklung 23 die möglichen Werte der zwischen dem Anker 18 und dem ringzylindrischen magnetisierbaren Mantel 33 wirksamen Anziehungskräfte repräsentiert. Die Verlaufskurven 124, 128 und 129 sind in dem Diagramm der Fig. 3 nur für den besonders interessierenden Bereich zwischen der federzentrierten Grundstellung des Ankers 18, die in dem Diagramm durch die gestrichelt eingezeichnete Verlaufsebene 131 seiner magnetisch wirksamen Ringstirnfläche 123 markiert ist und der Anschlagfläche 126 des Antiklebe-Plättchens 127 eingezeichnet, deren Verlaufsebene 132 in dem Diagramm der Fig. 3 ebenfalls gestrichelt wiedergegeben ist.

Für das zur Erläuterung gewählte Ausführungsbeispiel der Pumpe 10 ist vorausgesetzt, daß, gesehen in der Grundstellung des Ankers 18 der axiale Abstand der Verlaufsebene 131 seiner magnetisch wirksamen Stirnfläche 123 von der inneren Stirnfläche 121 des Polkerns bzw. der Anschlagfläche 126 des Anti-Klebeplättchens 127 größer ist als deren konstruktiv fest vorgegebener Abstand von der durch die schmale freie Ringstirnfäche 62' des konusförmigen Randabschnittes 62 des Konusrohres 41 markierten radialen Ebene 133.

Bei dieser Konfiguration nimmt, während sich der Anker 18 in Richtung des Pfeils 134 auf das bei Bestromung der Feldwicklung 23 magnetisierte Konusrohr 41 des Ringmantels 33 zubewegt, die zwischen diesem und dem Anker 18 wirkende magnetische Anziehungskraft zunächst zu, je nach der Stromstärke des Erregerstromes entlang den ansteigenden Ästen 124', 128' oder 129' der Verlaufskurven 124 und 128 bzw. 129. In derjenigen Position des Ankers 18, in der seine magnetisch wirksame Stirnfläche 123 in der durch die freie Endstirnfläche 62' des Konusrohres 41 markierten radialen Ebene 133 verläuft, wird ein relatives Maximum 124" oder 128" bzw. 129" der Anziehungskraft erreicht, das mit minimaler Weite des "Luft"-Spaltes zwischen der freien Endstirnfläche 62' des Konusrohres 41 und der magnetisch wirksamen Stirnfläche 123 des Ankers 18 und damit auch mit einem Minimum des magnetischen Widerstandes zwischen dem konischen Bereich des Konusrohres 41 und dem Anker 18 verknüpft ist. Dieser magnetische "Übergangs"-Widerstand nimmt, wenn sich der Anker 18 weiter in Richtung des Pfeils 134 auf den Polkern zubewegt, wieder zu, womit eine Abnahme der magnetischen Anziehungskraft einhergeht, die in dem Diagramm der Fig. 3 durch die abfallenden Äste 124''', 128''' und 129''' der Verlaufskurven 124 und 128 sowie 129 repräsentiert ist. Diese Abnahme, die dadurch bedingt ist, daß der magnetische Widerstand zwischen dem konischen Bereich 62 des Konusrohres 41 und dem Anker 18 wieder zunimmt, bis in einer radialen Ebene 134, die gleichem Wert des magnetischen Widerstandes zwischen dem konischen Bereich 62, 62' des Konusrohres 41 und dem Anker 18, einerseits, sowie zwischen diesem und der inneren Ringstirnfläche 121 des Polkerns 54', andererseits, entspricht, ein relatives Minimum 124'''' oder 128'''' bzw. 129'''' der magnetischen Anziehungskraft durchlaufen wird, wonach, bei weiterer Annäherung des Ankers an den Polkern 54', 121 die magnetische Anziehungskraft zwischen diesem und dem Anker 18 wieder steil ansteigt, wie durch die ansteigenden Äste 124^{V}, 128^{V} und 129^{V} der Verlaufskurven 124 und 128 bzw. 129 repräsentiert, bis schließlich, wenn der Anker 18 die Anlageposition seiner magnetisch wirksamen Ringstirnfläche 123 mit der Anschlagfläche 126 des Antiklebe -Plättchens 127 erreicht hat, absolute Maximalwerte 124^{VI} oder 128^{VI} bzw. 129^{VI} der magnetischen Anziehungskraft erreicht sind, die minimalem Wert des magnetischen Widerstandes zwischen dem Polkern 54', 121 und dem Anker 18 entsprechen und dem Betrage nach deutlich höher sind als die relativen Maxiamalwerte 124", 128" und 129", die minimalem Wert des magnetischen Widerstandes zwischen dem konischen Bereich 62 des Konusrohres 41 und dem Anker 18 entsprechen.

Dem durch die Verlaufskurven 124, 128 und 129 des Diagramms der Fig. 3 gebildeten Kraft/Weg-Kennlinienfeld ist unmittelbar entnehmbar, daß die in ausgezogenen Linien dargestellte mechanische - Konfiguration des Doppelhub-Magnetsystems 19 günstig ist, wenn die Pumpe 10 eine relativ hohe Förderleistung - Fördervolumen pro Hub - haben soll, dabei jedoch auf vergleichsweise niedrigem Ausgangsdruckniveau arbeiten kann. Es ist dann günstig, einen Bewegungshub des Ankers 18 auszunutzen, bei dem seine magnetisch wirksame Stirnfläche 123 bis in die durch die freie Ringstirnfläche 62' des konischen Bereichs 62 des Konusrohres 41 markierte Radialebene 133 gelangt. Der für den periodischen Pumpbetrieb sich ergebende Bewegungshub H₁ entspricht dann dem doppelten Wert 2 h₁ der Auslenkung h₁ die der Anker 18 in der einleitenden Phase eines Pumpbetriebes erfährt, in der er sich aus der durch die Ebene 131 markierten Grundstellung bis in die Radialebene 133 bewegt, die durch die freie Ringstirnfläche 62' des Konusrohres 41 markiert ist. Nach der Ausführung dieses einleitenden Hubes, bewegt sich die magnetisch Ringstirnfläche 123 des Ankers periodisch zwischen der Radialebene 133 und der von dieser aus gesehen entfernteren Radialebene 136 hin und her, wie im unteren Teil der Fig. 3 durch eine sinusoidale Bewegungs-Verlaufskurve 135 veranschaulicht.

Das auf die Zeiteinheit bezogene Fördervolumen Q̇, welches durch die Beziehung:${\text{Q}}^{̇} {\text{= F}}_{\text{A}} \text{· 2H · n}$ gegeben ist, in welcher mit F_{A} die wirksame Querschnittsfläche der Pumpenkolben 11 und 12, mit H der Kolbenhub im eingeschwungenen Betriebszustand und mit n die Frequenz der alternierenden Bestromung der Erregerwicklungen bezeichnet sind, ist dann wegen des großen Betrages H₁ des Kolbenhubes ebenfalls besonders hoch.

Soll andererseits die Pumpe 10 einen hohen Ausgangsdruck liefern können, so ist hierfür eine mechanische Konfiguration des Doppelhubmagnetsystems dahingehend günstig, daß als Feder-zentrierte Grundstellung für den Anker 18 diejenige Stellung vorgesehen ist, in der die Radialebene 131 seiner magnetisch wirksamen Ringstirnfläche 123 mit der durch die freie Ringstirnfläche 62' des konischen Bereiches 62 des Konusrohres 41 markierten Radialebene 133 zusammenfällt und für den Pumpbereich ein bezüglich dieser Radialebene 133 "symmetrischer" Bereich ausgenutzt wird, der in der Fig. 3 durch die zu der Radialeben 133 "parallelen" Radialebenen 137 und 138 eingegrenzt ist, zwischen denen die magnetische Anziehungskraft zwischen dem magnetisierbaren Ringmantel 33 und dem Anker 18 annähernd konstant ist und nahezu den Maximalwerten 124" und 128" bzw. 129" der Kennlinien 124, 128 und 129 entspricht, wobei generell mit steigendem Erregerstrom die magnetischen Anziehungskräfte zunehmen. Der für den eingeschwungenen Betriebszustand maßgebliche Wert H₂ der Füll- und Förder-Hübe des Ankers 18 ist, verglichen mit dem Fall, daß die Pumpe 10 mit mäßigem Ausgangsdruck arbeiten kann, jedoch deutlich geringer. Eine Erhöhung der Förderleistung im Hochdruck-Betrieb der Pumpe 10 ist jedoch, zumindest in einem begrenzten, gleichwohl interessanten Bereich durch Erhöhung der Frequenz n der alternierenden Bestromung der Erregerwicklungen 23 und 24 des Doppelhubmagnetsystems 19 möglich.

Grundsätzlich ist eine Auslegung der Doppelkolbenpumpe 10, wie anhand der Fig. 1 bis 3 erläutert auf einen hohen Ausgangsdruck auch dadurch möglich, daß im Diagramm der Fig. 3 der ebenfalls mit hohen magnetischen Anziehungskräften verknüpfte Hubbereich ausgenutzt wird, innerhalb dessen die steil ansteigenden Äste 124^{V}, 128^{V} und 129^{V} der Kraft/Weg-Kennlinien 124, 128 und 129 verlaufen, soweit diesen Kennlinien Beträge der magnetischen Anziehungskraft entsprechen, die höher sind als die relativen Maxima 124", 128" und/oder 129", die sich für die Radialebene 133 ergeben, die durch die schmale Ringstirnfläche 62' des Konusrohres 41 markiert ist. Die bei einer solchen Auslegung der Pumpe 10 erreichbaren Ausgangsbrücke wären jedoch nicht, zumindest nicht nennenswert höher als bei einer Auslegung der Pumpe auf den durch die Radialebenen 137 und 138 eingegrenzten Hubbereich, da der maximale Ausgangsdruck der Pumpe 10 in jedem Falle durch den Minimalwert der ausnutzbaren Anziehungskraft begrenzt ist, der - im eingeschwungenen Zustand - erreichbar ist, wenn der Anker 18 seine größte Entfernung von der Polkern-Stirnfläche 121 des jeweils anziehenden Polkerns einnimmt.

Bei der Doppelkolbenpumpe 10 ist deren einer, gemäß Fig. 1 linker Kolben 11 auch als Ventilkörper eines insgesamt mit 140 bezeichneten Schieberventils ausgebildet, das durch Bestromung der einen, gemäß Fig. 1 wiederum linken Erregerwicklung 23 mit einem Strom, der höher ist als die maximale Stromstärke, mit der die Erregerwicklungen 23 und 24 im Pumpbetrieb alternierend bestromt werden, in eine Offen-Stellung steuerbar ist, in der gleichzeitig auch das Auslaßventil 82 durch den Pumpenkolben 11 aufgestoßen wird und Druckmittel vom Verbraucher 17 über das offene Auslaßventil 82, die Pumpenkammer 13 den zentralen Kanal 97 des linken Pumpenkolbens 11, einen mit diesem kommunizierenden radialen Kanal 141, der in eine Umfangsnut 142 des Pumpenkolbens 11 mündet, sowie eine mit dieser in Überlappung bringbare Innennut 143 des linken Kammerblocks 54 und einen diese mit dem zentralen Kanal 53 des Doppelhub-Magnetsystems 19 verbindenden Entlastungskanal 144 zum Vorratsbehälter 104 hin abströmen kann. Die Umfangsnut 142 des Pumpenkolbens 11 ist zwischen der innern Ringstirnfläche 121 des Kammerblocks 54 und dessen Innennut 143 derart angeordnet, daß sie im normalen Pumpbetrieb nicht in Überlappung mit dieser Innennut 143 gelangen kann, sondern nur dann, wenn die linke Erregerwicklung 23 mit einem Gleichstrom hinreichender Stromstärke bestromt ist und dadurch der Ventilkolben 11 eine größere Auslenkung zu dem Polkern 54' hin erfährt als im Pumpbetrieb. Das Einlaßventil 82 wird dann mittels eines den Pumpenkolben 11 axial fortsetzenden Stößels 146, der die Ventilkugel 84 des Auslaßventils 82 von deren Sitz 79 abhebt, geöffnet. Die Erregerwicklung 23 ist solchermaßen als Schaltmagnet für das Entlastungs-Magnetventil 140 ausgenutzt. Erforderlichenfalls kann zur Betätigung des Ventils 140 eine zusätzliche - nicht dargestellte - Erregerwicklung vorgesehen sein.

Weiter ist ein ebenfalls als Magnetventil ausgebildetes Entlastungsventil 147 vorgesehen, das eine eigene, innerhalb des gemäß Fig. 1 rechten Gehäuseabschlußblockes 61 angeordnete Feldwicklung 148 hat, die im normalen Pumpbetrieb mit Gleichstrom beaufschlagt ist und dadurch einen ringscheibenförmigen, aus magnetisierbarem Material bestehenden Ventilkörper 149, der in der Sackbohrung 68 des rechten Gehäuseabschlußblockes 61 axial verschiebbar geführt ist, in dichtende Anlage mit einem O-Ring 151 zieht, der die Sackbohrungs-seitige Mündungsöffnung 152 eines Entlastungskanals 153 umgibt, welcher sich innerhalb des rechten Kammerblockes 56 zwischen dem zentralen Kanal 53 des Doppelhubmagnetsystems 19 und der Sackbohrung 68 des rechten Gehäuseabschlußblockes 61 erstreckt. Wenn die Bestromung der weiteren Feldwicklung 148 aufhört, sei es durch das Abschalten der Pumpe 10 oder durch einen Stromausfall, so wird die Ringscheibe 149 durch die Wirkung einer Rückstellfeder 154 von ihrem dichtenden Sitz an dem O-Ring 151 abgehoben und dadurch der Verbraucher 17 über den Entlastungskanal 153 und den zentralen Kanal 53 zum Druckmittel-Vorratsbehälter 104 hin entlastet.

Zur Erläuterung eines zweiten Ausführungsbeispiels einer mittels eines Doppelhub-Magnetsystems angetriebenen Pumpe 30 sei nunmehr auf die Fig. 4 Bezug genommen.

Bei dieser elektromagnetisch antreibbaren Pumpe 30 sind deren hydraulisches Funktionsteil 30', die eigentliche "Pumpe" einerseits und das Antriebselement 161 andererseits, das aus dem Doppelhub-Magnetsystem mit axial hin- und her-beweglichem Schwinganker besteht, als für sich jeweils einheitliche Funktionselemente ausgebildet, die derart mechanisch miteinander koppelbar sind, daß der insgesamt mit 162 bezeichnete Kolben der Pumpe 30' die Schwingbewegungen des der Einfachheit halber nicht dargestellten Ankers des Antriebselements 161 mit ausführt. Die diesbezüglichen Befestigungs- und Kupplungs-Elemente sind der Einfachheit halber nicht dargestellt und sind mit üblichen konstruktiven Mitteln realisierbar.

Für das Antriebselement 161 ist hinsichtlich der Gestaltung des Doppelhub-Magnetsystems, insbesondere der Anordnung der Erregerwicklungen, der Gestaltung der Luftspalte und des magnetisch leitenden Mantels sowie der Anordnung von Rückstellfedern, welche die federzentrierte Grundstellung des Ankers - und des Kolbens 162 - der Pumpe 30' bestimmen, ein Aufbau vorausgesetzt, wie, dem Grundsätzlichen nach, anhand der Fig. 1 erläutert, worauf insoweit Bezug genommen sei.

Die weitere Erläuterung des Ausführungsbeispiels gemäß Fig. 4 kann daher auf dessen hydraulische Pumpeinheit 30' beschränkt werden.

Entlang der zentralen Längsachse 163 des Pumpelements, die auch die zentrale Längsachse der Antriebseinheit 161 bildet, gesehen, hat das insgesamt mit 164 bezeichnete Gehäuse der Pumpeinheit 30' eine erste Bohrungsstufe 166, welche die radiale Begrenzung einer Ausgleichskammer 167 bildet, die einseitig durch eine Endstirnwand 168 abgeschlossen ist und in permanent-kommunizierender Verbindung mit dem Druckmittel-Vorratsbehälter 169 steht.

An diese erste Bohrungsstufe 166 schließt sich über eine erste radiale Ringschulter 171 eine zweite, mit der ersten koaxiale Bohrungsstufe 172 geringeren Durchmessers an, in welcher der Kolben 162 mit einem gemäß der Darstellung der Fig. 4 linken stößelförmigen Kolbenabschnitt 173 druckdicht verschiebbar geführt ist. Diese zweite Bohrungsstufe 172 geht über eine zweite radiale Ringschulter 174 in eine dritte, zentrale Bohrungsstufe 176 über, die wiederum einen etwas größeren Durchmesser hat. In dieser dritten Bohrungsstufe 176 ist der Kolben 162 mit einem zentralen, radialen Kolbenflansch 177 druckdicht verschiebbar geführt. Diese dritte, zentrale Bohrungsstufe 176 schließt über eine dritte radiale Schulter 178 an eine vierte Bohrungsstufe 179 an, deren Durchmesser demjenigen der zweiten Bohrungsstufe 172 entspricht, welche sich zwischen der ersten Bohrungsstufe 166 und der zentralen Bohrungsstufe 176 erstreckt. In der vierten Bohrungsstufe 179 ist der Kolben 162 mit einem "rechten", zweiten stößelförmigen Abschnitt 181 druckdicht verschiebbar geführt, der innerhalb einer antriebsseitigen Kammer 180 des Pumpelementgehäuses 164, deren radiale Begrenzung durch eine fünfte Bohrungsstufe 182 wieder größeren Durchmessers gebildet ist, und an die vierte Bohrungsstufe 179 wiederum über eine radiale Ringschulter 183 anschließt, mit dem Anker der Antriebseinheit 161 zug- und schubfest verbunden ist.

Innerhalb der zentralen Bohrungsstufe 176 sind durch den zentralen Kolbenflansch 177 des Pumpenkolbens 162 eine linke, ringraumförmige Pumpenkammer 184 und eine rechte, ebenfalls ringraumförmige Pumpenkammer 186 axial beweglich begrenzt, deren gehäusefeste axiale Begrenzungen durch die zentralen Ringschultern 174 und 178 gebildet sind.

Aus der der federzentrierten Grundstellung des Ankers des Doppelhub-Magnetsystems 161 entsprechenden, dargestellten Grundstellung des Kolbens 162 heraus kann dieser dem Betrage nach gleiche Kolbenhübe in Richtung des Pfeils 187 - nach links - und in Richtung des Pfeils 188 - nach rechts - ausführen. Erfährt der Kolben 162 eine Verschiebung in Richtung des Pfeils 187, so wird in der linken Pumpenkammer 184 Druck aufgebaut und über ein erstes als Rückschlagventil dargestelltes Auslaßventil 189 am Druckausgang 191 der Pumpe 30' bereitgestellt. Durch die mit der Volumenverminderung der linken Pumpenkammer 184 einhergehende Vergrößerung der rechten Pumpenkammer 186 nimmt diese über ein dieser zugeordnetes, ebenfalls als Rückschlagventil dargestelltes Einlaßventil 192, das in den Pumpenkolben 162 integriert ist, Druckmittel aus der Ausgleichskammer 167 auf.

Bewegt sich der Kolben 162 in Richtung des Pfeils 188 - nach rechts -, so wird entsprechend in der rechten Pumpenkammer 186 Druck aufgebaut, der über ein zweites, wiederum als Rückschlagventil dargestelltes Auslaßventil 193 am Druckausgang 191 der Pumpe 30' bereitgestellt wird, während gleichzeitig Druckmittel aus der Ausgleichskammer 167 über ein nunmehr öffnendes, zweites Einlaßventil 194, das ebenfalls als in den Pumpenkolben 162 integriertes Rückschlagventil dargestellt ist, in die sich vergrößerende linke Pumpenkammer 184 nachströmt.

Die Ventilkugeln 196 der Einlaßventile 192 und 194 sind in Bohrungen 197 bzw. 198 des Kolbens 162 angeordnet, deren zentrale Achsen parallel zur zentralen Achse 163 des Pumpelements 30' verlaufen. Der konische Ventilsitz 199 des Einlaßventils 194, das der linken Pumpenkammer 184 zugeordnet ist, befindet sich rechts von seiner Ventilkugel 198, so daß deren Massenträgheit das Öffnen des Ventils begünstigt, wenn das Pumpelement 30' mit hoher Frequenz betrieben ist und der Kolben 162 sich nach rechts bewegt, d.h. den Füllhub für die linke Pumpenkammer 184 ausführt. Dementsprechend ist auch das der rechten Pumpenkammer 186 zugeordnete Einlaßventil 192 angeordnet, derart, daß sein Ventilsitz 201 links von der Ventilkugel 196 angeordnet ist, wobei das Öffnen dieses Ventils 194 auch durch die Trägheit der in der Ausgleichskammer 167 befindlichen Hydraulikflüssigkeit begünstigt wird.

Auch wenn die stößelförmigen Abschnitte 173 und 181 des Kolbens 162 relativ große Durchmesser D₁ und damit entsprechend große Querschnittsflächen haben, kann das Pumpelement 30' auch bei relativ geringen Antriebs-Leistungen bzw. -Kräften auf hohe Ausgangsdrücke ausgelegt werden, da die für den maximal erreichbaren Ausgangsdruck maßgeblichen Ring-Stirnflächen 202 und 203 des zentralen Kolbenflansches 177 dadurch sehr klein gehalten werden können, daß der Durchmesser D₂ dieses Kolbenflansches 177 und der zentralen Bohrungsstufe 176 nur geringfügig größer gewählt wird als der Durchmesser D₁ der stößelförmigen Kolbenabschnitte 173 und 181.

## Patentansprüche

1. Elektromagnetisch antreibbare Pumpe (10) als Druckversorgungsaggregat für einen hydraulischen Verbraucher, die als Antriebseinrichtung für eine Kolbenpumpe ein Doppelhub-Magnetsystem (19) hat, das zwei entlang einer gemeinsamen zentralen Achse (21) nebeneinander angeordnete Feldwicklungen (23, 24) gleicher Auslegung umfaßt, die koaxial einen axial beweglichen Anker (18) umgeben, der durch alternierende Bestromung der beiden Feldwicklungen (23, 24) zu im Takt dieser Bestromung erfolgenden, von dem Pumpenkolben mit ausgeführten Hin- und Her-Bewegungen antreibbar ist, wobei in der einen, mit einer Volumenvergrößerung einer Pumpenkammer verknüpften Bewegungsrichtung des Kolbens über ein Einlaßventil eine Befüllung der Pumpenkammer aus dem Druckmittelvorratsbehälter (104) erfolgt und in der entgegengesetzten Bewegungsrichtung des Pumpenkolbens Druckmittel über ein Auslaßventil aus der Pumpenkammer zu einem Druckausgang (16) der Pumpe (10) gefördert wird, **gekennzeichnet durch** die folgenden Merkmale:
a) Die Pumpe ist als Doppelkolben-Pumpe (10) mit axial beidseits des Ankers (18) angeordneten, mit diesem fest verbundenen Pumpenkolben (11,12) und Pumpenkammern (13,14) gleicher Auslegung ausgebildet, wobei die Pumpenkammern (13,14) über je ein Ausgangs-Rückschlagventil (82,83) an einen gemeinsamen Druckausgang (16) der Pumpe (10) angeschlossen sind;
b) Die Pumpenkolben (11,12) haben mit den Pumpenkammern (13,14) permanent in kommunizierender Verbindung stehende, zentrale Durchgangskanäle (97,98), die über zentral in dem Anker (18) angeordnete Eingangs-Rückschlagventile (111,112) an eine im Anker (18) vorgesehene Eingangskammer (99) angeschlossen sind, die über mindestens einen radialen Kanal (101) mit einer Außennut (102) des Ankers (18) in kommunizierender Verbindung steht, die innerhalb ihrer axialen Weite permanent mit dem Öffnungsquerschnitt eines radialen Zulaufkanals (103) überlappend ausgebildet ist, der mit dem Druckmittel-Vorratsbehälter (104) in kommunizierender Verbindung steht;
c) ein zentraler Kanal (53), innerhalb dessen der Anker (18) hin- und her-bewegbar gleitend gelagert ist, steht ebenfalls mit dem Vorratsbehälter (104) in kommunizierender Verbindung.

2. Pumpe nach Anspruch 1, **dadurch gekennzeichnet**, daß die Frequenz und/oder die Stromstärke der zur alternierenden Bestromung der Erregerwicklungen (22,23) ausgenutzten Erreger-Stromimpulse einstellbar ist.

3. Pumpe nach Anspruch 1 oder Anspruch 2, **dadurch gekennzeichnet**, daß mindestens einer der Kolben (11 und/oder 12) der Pumpe und eine der Erregerwicklungen (23 und/oder 24) als Ventilkörper und Schaltwicklung eines als Magnetventil ausgebildeten Entlastungsventils (140) ausgenutzt sind, das bei Bestromung dieser Erregerwicklung (23 und/oder 24) in eine den Druckausgang (16) der Pumpe (10) mit deren Druckmittel-Vorratsbehälter (104) verbindende Durchflußstellung gelangt und sonst gesperrt ist.

4. Pumpe nach Anspruch 3, **dadurch gekennzeichnet**, daß die als Schaltwicklung des Entlastungsventils (140) ausgenutzte Erregerwicklung (23) des Doppelhub-Magnetsystems zum Schalten der Entlastungs-Stellung dieses Ventils (140) mit einem Strom erregbar ist, dessen Stärke größer ist als die für den Pumpbetrieb ausgenutzte Erregungs-Stromstärke, und daß die Entlastungs-Stellung des Entlastungs-Ventils (140) bei einem größeren Auslenkungshub des den Ventilkörper bildenden Pumpenkolbens (11) erreicht wird als den im Pumpbetrieb ausgeführten Füll-und Druckhüben.

5. Pumpe nach Anspruch 4, **dadurch gekennzeichnet**, daß in der maximalem Auslenkungshub des Kolbens (11) entsprechenden Offen-Stellung des Entlastungsventils (140) das Einlaßventil (82) der zugeordneten Pumpenkammer (13) durch einen axialen Stößel (146) des den Ventilkörper des Entlastungsventils (140) bildenden Pumpenkolbens in seine Offen-Stellung aufgestoßen ist, und daß das Entlastungsventil (140) als 2/2-Wege-Ventil ausgebildet ist, das in seiner Offenstellung die Pumpenkammer (13) mit dem mit dem Vorratsbehälter (104) in kommunizierender Verbindung stehenden zentralen Kanal (53) des magnetisierbaren, ringzylindrischen Mantels (33) des Doppelhub-Magnetsystems (19) kommunizierend verbindet.

6. Pumpe nach Anspruch 5, **dadurch gekennzeichnet**, daß das Entlastungsventil (140) eine in der zentralen Bohrung (64) des das Gehäuse des Entlastungsventils bildenden Kammerblocks (54) in der der den Ventilkörper des Entlastungsventils (140) bildende Pumpenkolben (11) druckdicht verschiebbar geführt ist, angeordnete Innennut aufweist, die über einen Entlastungskanal (144) mit dem zentralen, mit dem Vorratsbehälter (104) kommunizierend verbundenen Kanal (53) in Verbindung steht und, in axialer Richtung gesehen, zwischen der Pumpenkammer (13) und dem zentralen Kanal des Doppelhub-Magnetsystems (19) angeordnet ist, und daß der Pumpenkolben (11) eine über einen radialen Kanal (141) mit seinem mit der Pumpenkammer (13) in kommunizierender Verbindung stehenden axialen Längskanal (97) kommunizierende Außennut (142) hat, die, in axialer Richtung gesehen, zwischen der Innennut (143) des Kammerblocks (54) und dessen die eine axial gehäusefeste Begrenzung des zentralen Kanals (53) bildender Ringstirnfläche (121) angeordnet ist und in Überlappung mit der Innennut (143) des Ventilkammerblocks (54) nur dann gelangt, wenn die den Kolben (11) koaxial umgebende Erregerwicklung (23) mit einem Gleichstrom bestromt ist, dessen Betrag deutlich größer ist als die Stromstärke der zur alternierenden Hub-Steuerung des Ankers (18) ausgenutzten Stromimpulse.

7. Pumpe nach einem der Ansprüche 1 bis 6, **dadurch gekennzeichnet**, daß ein als Magnetventil ausgebildetes Entlastungsventil (147) vorgesehen ist, das im stromlosen Zustand seines Schaltmagneten (148) einen den Druckausgang (16) der Pumpe (10) mit deren Vorratsbehälter (104) verbindenden EntlastungsPfad (153) freigibt und sonst gesperrt hält.

8. Pumpe nach Anspruch 7, **dadurch gekennzeichnet**, daß das stromlos-öffnende Entlastungsventil (147) einen in der Auslaßkammer (72 oder 73) eines der Auslaß-ventile (82 oder 83) der Pumpe (10) axial verschiebbar angeordneten aus magnetisierbarem Material bestehenden Ventilkörper (149) umfaßt, der durch Bestromung einer Feldwicklung (148) in Anlage mit einem Ventilsitz drängbar ist und dadurch einen von der Auslaßkammer (72 oder 73) der Pumpe zu deren zentralem Kanal (53) führenden, den jeweiligen Kammerblock (54 oder 56) durchsetzenden Entlastungskanal (153) gegen die Auslaßkammer (72 oder 73) gesperrt hält, solange die Feldwicklung (148) bestromt ist.

9. Pumpe nach Anspruch 7, **dadurch gekennzeichnet**, daß der Ventilsitz des stromlos öffnenden Entlastungs-ventils (147) durch einen O-Ring (151) gebildet ist, der die auslaßkammerseitige Mündungsöffnung des Entlastungskanals umgibt, und daß der Ventilkörper (149) mit einem an dem O-Ring (151) abstützbaren radialen Flansch versehen ist und/oder als in der Auslaßkammer (71 oder 72) axial verschiebbar geführte Ringscheibe ausgebildet ist, der/die gegen die Rückstellkraft einer Rückstellfeder (154) in Anlage mit dem O-Ring (151) drängbar ist.

10. Elektromagnetisch antreibbare Pumpe (30) als Druckversorgungsaggregat für einen hydraulischen Verbraucher, die als Antriebseinrichtung für eine Kolbenpumpe ein Doppelhub-Magnetsystem hat, das zwei entlang einer gemeinsamen zentralen Achse nebeneinander angeordnete Feldwicklungen gleicher Auslegung umfaßt, die koaxial einen axial beweglichen Anker umgeben, der durch alternierende Bestromung der beiden Feldwicklungen zu im Takt dieser Bestromung erfolgenden, von dem Pumpenkolben (162) mit ausgeführten Hin- und Her-Bewegungen antreibbar ist, wobei in der einen, mit einer Volumenvergrößerung einer Pumpenkammer verknüpften Bewegungsrichtung des Kolbens über ein Einlaßventil eine Befüllung der Pumpenkammer aus dem Druckmittelvorratsbehälter erfolgt und in der entgegengesetzten Bewegungsrichtung des Pumpenkolbens Druckmittel über ein Auslaßventil aus der Pumpenkammer zu einem Druckausgang (191) der Pumpe gefördert wird, **gekennzeichnet durch** die folgenden Merkmale
a) die Pumpe (30) hat zwei innerhalb einer zentralen Bohrungsstufe (176) ihres Gehäuses (164) durch einen Ringflansch (177) des Pumpenkolbens (162) beweglich gegeneinander abgegrenzte ringraumförmige Pumpenkammern (184 und 186), die im Takt der Hin- und Herbewegungen des Kolbens (162) über je ein Ausgangs-Rückschlagventil (189 bzw. 193) alternierend an einen gemeinsamen Druckausgang (191) der Pumpe (30') angeschlossen sind;
b) der Kolben (162) ist mit beidseits des Flansches (177) angeordneten, stößelförmigen Abschnitten (173 und 181) in an die zentrale Bohrungsstufe (176) sich anschließenden Bohrungsstufen (172 und 179) druckdicht verschiebbar geführt, wobei der eine Kolbenabschnitt (181) zug- und schubfest mit dem Anker des Doppelhub-Magnetsystems verbunden ist und der andere stößelförmige Kolbenabschnitt (173) eine axial bewegliche Begrenzung einer mit dem Vorratsbehälter (169) kommunizierend verbundenen Ausgleichskammer (162) des Pumpelements (30') bildet;
c) als Einlaßventile (192 und 194) vorgesehene, den Pumpenkammern (184 und 186) einzeln zugeordnete Rückschlagventile, die durch höheren Druck in der Ausgleichskammer (167) als in der jeweiligen Pumpenkammer (184 bzw. 186) in Öffnungsrichtung beaufschlagt und sonst gesperrt sind, sind in den Pumpenkolben (162) baulich integriert.

11. Elektromagnetisch antreibbare Pumpe nach Anspruch 10, wobei die Einlaßventile (192, 194) als Kugel-Sitzventile ausgebildet sind, deren Kugeln (196) in Bohrungen (197, 198) des Pumpenkolbens (162) angeordnet sind, deren Achsen in Richtung der Kolbenverschiebebewegungen verlaufen, **dadurch gekennzeichnet**, daß der Ventilsitz (199) desjenigen Einlaßventils (194) das zur Befüllung der zugeordneten Pumpenkammer (184) öffnen muß, wenn sich der Kolben (162) zur Antriebsseite hin bewegt, am antriebsseitigen Ende seiner Bohrung (198) und der Ventilsitz (201) desjenigen Einlaßventils (192), das zur Befüllung der zugeordneten Pumpenkammer (186) öffnen muß, wenn der Pumpenkolben (162) zur Ausgleichskammer (167) hin verschoben wird, an dem dieser zugewandten Ende der Ventilbohrung (197) angeordnet ist.

## Claims

1. Electromagnetically drivable pump (10) by way of pressure-supply unit for a hydraulic consumer installation equipped with a two-stroke magnet system (19) by way of driving device for a reciprocating pump, said magnet system comprising two identically designed field coils (23, 24) arranged next to one another along a common central axis (21), said field coils coaxially encompassing an axially moveable armature (18) capable of being driven by alternately supplying current to the two field coils (23, 24) so as to induce reciprocating movements in phase with this supply of current and executed also by the plunger of the pump, whereby in the direction of plunger movement associated with an increase in the volume of a pump chamber the pump chamber is filled via an admission valve from the pressure-medium storage reservoir (104) and in the opposite direction of pump-plunger movement pressure medium is fed via a discharge valve from the pump chamber to a pressure outlet (16) of the pump (10), **characterised** by the following features:
a) the pump is conceived as a twin-plunger pump (10) having pump plungers (11, 12) axially arranged on either side of the armature (18) and firmly connected to the latter and pump chambers (13, 14) of identical design, said pump chambers (13, 14) being connected, via one outlet check valve (82, 83) each, to a common pressure outlet (16) of the pump (10);
b) the pump plungers (11, 12) comprise central through ducts (97, 98) permanently communicating with the pump chambers (13, 14), said through-ducts being connected, via inlet check valves (111, 112) centrally arranged within the armature (18), to an inlet chamber (99) provided within the armature (18), said armature communicating, via at least one radial duct (101), with an external groove (102) of the armature (18), said groove being so designed as to permanently overlap within its axial width the opening cross-section of a radial feed duct (103) communicating with the pressure-medium storage reservoir (104).
c) a central duct (53), within which the armature (18) is so arranged as to slide therein in reciprocating manner, also communicates with the storage reservoir (104).

2. Pump according to Claim 1, **characterised** in that the frequency and/or the current intensity of the excitation current impulses used for alternately supplying current to the excitation coils (22, 23) is adjustable.

3. Pump according to Claim 1 or Claim 2, **characterised** in that at least one of the plungers (11 and/or 12) of the pump and one of the excitation coils (23 and/or 24) serve by way of valve body and switching coil of a relief valve (140) in the form of a solenoid, said relief valve being switched, whenever current is supplied to said excitation coil (23 and/or 24), to a through-flow position in which the pressure outlet (16) of the pump (10) communicates with the pressure-medium storage reservoir (104) of said pump and is otherwise closed.

4. Pump according to Claim 3, **characterised** in that the excitation coil (23) of the two-stroke magnet system serving by way of switching coil for the relief valve (140) is capable of being excited, with a view to switching to the relief position of said valve (140), by a current having an intensity which is higher than the intensity of the excitation current used for operating the pump and in that the relief position of the relief valve (140) is attained at a deflection stroke of the pump plunger (11) constituting the valve body that is greater than the filling and compression strokes executed in the course of operating the pump.

5. Pump according to Claim 4, **characterised** in that in the open position of the relief valve (140) corresponding to the maximal deflection stroke of the plunger (11) the admission valve (82) of the associated pump chamber (13) is pushed to its open position by an axial actuator (146) of the pump plunger constituting the valve body of the relief valve (140) and in that the relief valve (140) is designed as a 2/2-way valve which in its open position connects the pump chamber (13) to the central duct (53) communicating with the storage reservoir (104) and pertaining to the magnetisable annular cylindrical jacket (33) of the two-stroke magnet system (19), so as to cause said pump chamber to communicate with said central duct.

6. Pump according to Claim 5, **characterised** in that the relief valve (140) comprises an internal groove provided within the central bore (64) of the chamber block (54) constituting the housing of the relief valve and in which the pump plunger (11) constituting the valve body of the relief valve (140) is capable of sliding in pressure-tight manner, said internal groove being connected via a relief duct (144) to the central duct (53) communicating with the storage reservoir (104) and, viewed in the axial direction, being arranged between the pump chamber (13) and the central duct of the two-stroke magnet system (19) and in that the pump plunger (11) comprises an external groove (142) which communicates via a radial duct (141) with its axial longitudinal duct (97) that communicates with the pump chamber (13), said external groove, viewed in the axial direction, being arranged between the internal groove (143) of the chamber block (54) and an annular front surface (121) pertaining to said chamber block and constituting one boundary of the central duct (53), said boundary being firmly connected to the housing in the axial direction, and overlapping the internal groove (143) of the valve chamber block (54) only when the excitation coil (23) coaxially surrounding the plunger (11) is supplied with a direct current, the intensity of which is distinctly greater than the intensity of the current impulses used for the alternating stroke control of the armature (18).

7. Pump according to one of Claims 1 to 6, **characterised** in that a relief valve (147) in the form of a solenoid is provided, which in the no-current state of its switching magnet (148) releases the relief path (153) connecting the pressure outlet (16) of the pump (10) with its storage reservoir (104) while keeping it closed at any other time.

8. Pump according to Claim 7, **characterised** in that the relief valve (147) opening in the no-current state comprises a valve body (149) made from magnetisable material and arranged in axially slidable manner within the outlet chamber (72 or 73) of one of the outlet valves (82 or 83) of the pump (10), said valve body being capable of being pressed into contact with a valve seat when a field coil (148) is supplied with current and as a result keeps the relief duct (153) leading from the outlet chamber (72 or 73) of the pump to its central duct (53) and passing through the respective chamber block (54 or 56) closed in relation to the outlet chamber (72 or 73) as long as the field coil (148) is supplied with current.

9. Pump according to Claim 7, **characterised** in that the valve seat of the relief valve (147) opening in the no-current state is constituted by an O-ring (151) surrounding the relief-duct outlet aperture on the outlet-chamber side and in that the valve body (149) is provided with a radial flange capable of being supported by the O-ring (151) and/or is designed as an annular disc which is capable of axially sliding within the outlet chamber (71 or 73), it being possible to press said flange or disc, in opposition to the restoring force of a restoring spring (154), into contact with the O-ring (151).

10. Electromagnetically drivable pump (30) by way of pressure-supply unit for a hydraulic consumer installation equipped with a two-stroke magnet system by way of driving device for a reciprocating pump, said magnet system comprising two identically designed field coils arranged next to one another along a common central axis, said field coils coaxially encompassing an axially moveable armature capable of being driven by alternately supplying current to the two field coils so as to induce reciprocating movements in phase with this supply of current and executed also by the pump plunger (162), whereby in the direction of plunger movement associated with an increase in the volume of a pump chamber the pump chamber is filled via an admission valve from the pressure-medium storage reservoir and in the opposite direction of pump-plunger movement pressure medium is fed via a discharge valve from the pump chamber to a pressure outlet (191) of the pump, **characterised** by the following features:
a) the pump (30) comprises within a central bore stage (176) of its housing (164) two annular pump chambers (184 and 186) which are moveably delimited in relation to one another by an annular flange (177) of the pump plunger (162), said pump chambers being connected to a common pressure outlet (191) of the pump (30') so as to alternate in phase with the reciprocating movements of the plunger (162) via a corresponding output check valve (189 and 193, respectively):
b) the plunger (162) is guided by means of sections (173 and 181) in the form of slides arranged on either side of the flange (177) in pressure-tight moveable manner into bore stages (172 and 179) adjoining the central bore stage (176), one plunger section (181) being connected to the armature of the two-stroke magnet system in a manner resistant to both tension and thrust and the other plunger section (173) in the form of a slide constituting an axially mobile boundary of a compensating chamber (162) pertaining to the pump section (30') and communicating with the storage reservoir (169);
c) check valves individually associated with the pump chambers (184 and 186) and serving by way of admission valves (192 and 194) are structurally integrated within the pump plunger (162), said check valves being induced to open when the pressure in the compensating chamber (167) is higher than in the given pump chamber (184 or 186) and are otherwise closed.

11. Electromagnetically drivable pump in accordance with Claim 10, whereby the admission valves (192, 194) are designed as ball-type seat valves, the balls (196) of which are arranged within bores (197, 198) of the pump plunger (162) and the axes of said bores extend in the direction of plunger movement, **characterised** in that the valve seat (199) of that admission valve (194) which has to open whenever the plunger (162) moves to the drive side in order to fill the associated pump chamber (184) is arranged at that end of its bore (198) which is on the drive side while the valve seat (201) of that admission valve (192) which has to open whenever the pump plunger (162) is moved towards the compensating chamber (167) in order to fill the associated pump chamber (186) is arranged at that end of the valve bore (197) which faces said compensating chamber (167).

## Revendications

1. Pompe à entraînement électromagnétique (10) en tant que groupe d'alimentation en pression pour un consommateur hydraulique, qui comporte, en tant que dispositif d'entraînement pour une pompe à piston, un système magnétique à course double (19) lequel comprend deux enroulements de cnamp (23, 24) de conception identique disposés côte à côte le long d'un axe central (21) commun et entourant coaxialement un induit (18) mobile dans le sens axial lequel peut être entraîné, par l'alimentation alternative en courant électrique des deux enroulements de cnamp (23, 24), en mouvements ce va-et-vient effectués au rythme de cette alimentation en courant électrique et suivis par le piston de la pompe, dans l'une des directions de mouvement du piston qui s'accompagne d'une augmentation de volume de la chambre de pompage, un remplissage de ladite chambre de pompage se produisant par l'intermédiaire d'une soupape d'admission à partir du réservoir de fluide sous pression (104) et, dans la direction de mouvement opposé du piston de la pompe, du fluide sous pression étant refoulé, par l'intermédiaire d'une soupape de sortie, de la chambre de pompage vers une sortie de pression (16) de la pompe (10), **caractérisée** par les caractéristiques suivantes :
a) La pompe est réalisée sous la forme d'une pompe à double piston (10) avec des pistons de pompe (11, 12) disposés axialement de part et d'autre de l'induit (18) et solidarisés avec celui-ci, et des chambres de pompage (13, 14) de conception identique, les chambres de pompage (13, 14) étant raccordées par respectivement un clapet anti-retour de sortie (82, 83) à une sortie de pression (16) commune de la pompe (10) ;
b) les pistons de pompe (11, 12) présentent des canaux de passage centraux (97, 98) qui communiquent en permanence avec les chambres de pompage (13, 14) et sont raccordés, par l'intermédiaire de clapets anti-retour d'entrée (111, 112) disposés de manière centrale dans l'induit (18), à une chambre d'entrée (99) prévue dans l'induit (18) lequel communique par l'intermédiaire d'au moins un canal radial (101) avec une peau extérieure (102) de l'induit (18) laquelle recouvre en permanence, à l'intérieur de son ouverture axiale, la section de passage d'un canal d'arrivée (103) radial qui communique avec le réservoir de fluide sous pression (104) ;
c) un canal central (53) à l'intérieur duquel l'induit (18) est monté de manière à pouvoir coulisser dans les deux sens, communique lui aussi avec le réservoir de stockage (104).

2. Pompe selon la revendication 1, caractérisée en ce que la fréquence et/ou l'intensité du courant des impulsions de courant d'excitation utilisées pour l'alimentation alternative en courant électrique des enroulements d'excitation (22, 23) est réglable.

3. Pompe selon la revendication 1 ou 2, caractérisée en ce qu'au moins l'un des pistons (11 et/ou 12) de la pompe et l'un des enroulements d'excitation (23 et/ou 24) sont utilisés comme corps de soupape et comme enroulement de commutation d'une soupape de sûreté (140) conformée en électrovanne qui, lors de l'alimentation en courant électrique dudit enroulement d'excitation (23 et/ou 24), est amenée dans une position de passage reliant la sortie de pression (16) de la pompe (10) au réservoir de fluide sous pression (104) de celle-ci, et la bloque dans le cas contraire.

4. Pompe selon la revendication 3, caractérisée en ce que l'enroulement d'excitation (23) du système magnétique à double course pour la commutation de la position de décharge de ladite soupape (140), utilisé comme enroulement de commutation de la soupape de sûreté (140), peut être excité avec un courant dont l'intensité est supérieure à l'intensité du courant d'excitation utilisée pour le pompage, et que la position de décharge de la soupape de sûreté (140) est atteinte pour une course d'excursion du piston de pompe (11) formant le corps de soupape qui est supérieure aux courses de remplissage et de compression effectuées en service de pompage.

5. Pompe selon la revendication 4, caractérisée en ce que dans la position d'ouverture de la soupape de sûreté (140) correspondant à la course d'excursion maximale du piston (11), la soupape d'admission (82) de la chambre de pompage (13) associée est amenée dans sa position d'ouverture par un poussoir axial (146) du piston de pompe formant le corps de la soupape de sûreté (140), et que la soupape de sûreté (140) est conformée en soupape à 2/2 voies qui, dans sa position d'ouverture, met en communication la chambre de pompage (13) et le canal central (53) de l'enveloppe (33) cylindrique circulaire magnétisable du système magnétique à double course (19), qui communique avec le réservoir (104).

6. Pompe selon la revendication 5, caractérisée en ce que la soupape de sûreté (140) présente dans l'alésage central (64) du bloc de chambre (54) formant la cage de la soupape de sûreté dans laquelle le piston de pompe (11) formant le corps de la soupape de sûreté (140) est guidé de manière étanche, une rainure intérieure qui communique par l'intermédiaire d'un canal de décharge (144) avec le canal (53) central relié au réservoir de stockage (104) et est disposée, vu dans la direction axiale, entre la chambre de pompage (13) et le canal central du système magnétique à double course (19), et que le piston de pompe (11) comporte une rainure extérieure (142) qui, par l'intermédiaire d'un canal radial (141), communique avec son canal longitudinal axial (97) en communication avec la chambre de pompage (13), laquelle rainure extérieure est disposée, vu dans la direction axiale, entre la rainure intérieure (143) du bloc de chambre (54) et la surface frontale annulaire (131) de celui-ci qui forme une délimitation du canal central (53) axialement solidaire de la cage, et qui ne recouvre la rainure intérieure (143) du bloc de chambre de soupape (54) que lorsque l'enroulement d'excitation (23) entourant coaxialement le piston (11) est alimenté avec un courant continu dont la valeur est nettement supérieure à l'intensité de courant de l'impulsion de courant utilisée pour la commande alternative de la course de l'induit (18).

7. Pompe selon l'une des revendications 1 à 6, caractérisée en ce qu'elle comprend une soupape de sûreté (147) conformée en électrovanne qui à l'état sans courant de son aimant de commutation (148) libère un chemin de décharge (153) reliant la sortie de pression (16) de la pompe (10) au réservoir (104) de cette dernière et le bloque dans le cas contraire.

8. Pompe selon la revendication 7, caractérisée en ce que la soupape de sûreté (147) s'ouvrant à l'état sans courant comprend un corps de soupape (149) en matériau magnétisable disposé de manière axialement mobile dans la chambre de sortie (72 ou 73) de l'une des soupapes de sortie (82 ou 83) de la pompe (10), lequel corps de soupape peut être poussé par l'alimentation en courant d'un enroulement de champ (148) contre un siège de soupape et bloque ainsi un canal de décharge (153) menant de la chambre de sortie (72 ou 73) de la pompe au canal central (53) de celle-ci et traversant le bloc de chambre (54 ou 56) respectif, par rapport à la chambre de sortie (72 ou 73) aussi longtemps que l'enroulement de champ (148) est sous courant.

9. Pompe selon la revendication 7, caractérisée en ce que le siège de la soupape de sûreté (147) s'ouvrant sans courant est formé par un joint torique (151) qui entoure l'ouverture d'embouchure du canal de décharge du côté chambre de sortie, et que le corps de soupape (149) est muni d'une bride radiale s'appuyant contre le joint torique (151) et/ou est réalisé sous la forme d'un disque annulaire guidé de manière axialement mobile dans la chambre de sortie (71 ou 72) qui peut être amené, contre la force de rappel d'un ressort de rappel (154), en contact avec le joint torique (151).

10. Pompe à entraînement électromagnétique (30) en tant que groupe d'alimentation en pression pour un consommateur hydraulique, qui comporte, en tant que dispositif d'entraînement pour une pompe à piston, un système magnétique à course double lequel comprend deux enroulements de champ de conception identique disposés côte à côte le long d'un axe central commun et entourant coaxialement un induit mobile dans le sens axial lequel peut être entraîné, par l'alimentation alternative en courant électrique des deux enroulements de champ, en mouvements de va-et-vient effectués au rythme de cette alimentation et suivis par le piston (162) de la pompe, dans l'une des directions de mouvement du piston qui s'accompagne d'une augmentation de volume de la chambre de pompage, un remplissage de ladite chambre de pompage se produisant par l'intermédiaire d'une soupape d'admission à partir du réservoir de fluide sous pression et, dans la direction de mouvement opposé du piston de la pompe, du fluide sous pression étant refoulé, par l'intermédiaire d'une soupape de sortie, de la chambre de pompage vers une sortie de pression (191) de la pompe, caractérisée par les caractéristiques suivantes :
a) la pompe (30) comporte à l'intérieur d'une section d'alésage (176) centrale de son carter (164), deux chambres àe pompage (184 et 186) en forme d'espaces annulaires délimitées l'une par rapport à l'autre de manière mobile par une bride annulaire (177) du piston de pompe (162), lesquelles sont raccordées alternativement, au rythme des mouvements de va-et-vient du piston (162), par l'intermédiaire de respectivement un clapet anti-retour de sortie (189 et respectivement 193), à une sortie de pression (191) commune de la pompe (30') ;
b) le piston (162) est guidé de manière étanche avec des sections (173 et 181) en forme de poussoir disposées de part et d'autre de la bride (177), dans des sections d'alésage (172 et 179) faisant suite à la section d'alésage centrale (176), l'une des sections de piston (181) étant solidarisée en traction et en poussée avec l'induit du système magnétique à course double, et l'autre section de piston (173) en forme de poussoir formant une délimitation axialement mobile d'une chambre de compensation (162) de l'élément de pompe (30') communiquant avec le réservoir de stockage (169) ;
c) des clapets anti-retour prévus comme soupapes d'entrée (192 et 194) et associés séparément aux chambres de pompage (184 et 186), qui sont sollicités dans la direction d'ouverture lorsque la pression est plus grande dans la chambre de compensation (167) que dans la chambre de pompage respective (184 et respectivement 186) et bloqués dans le cas contraire, sont matériellement intégrés dans le piston de pompe (162).

11. Pompe à entraînement électromagnétique selon la revendication 10, dans laquelle les soupapes d'entrée (192, 194) sont réalisées sous la forme de soupapes à siège à bille dont les billes (196) sont disposées dans des alésages (197, 198) du piston de pompe (162) dont les axes s'étendent dans la direction de déplacement du piston, caractérisée en ce que le siège de soupape (199) de la soupape d'entrée (194) qui doit s'ouvrir pour le remplissage de la chambre de pompage (184) associée lorsque le piston (162) se déplace vers le côté entraînement, est disposé à l'extrémité côté entraînement de son alésage (198) et que le siège de soupape (201) de la soupape d'entrée (192) qui doit s'ouvrir pour le remplissage de la chambre de pompage (186) associée lorsque le piston de pompe (162) est déplacé en direction de la chambre de compensation (167), est disposé à l'extrémité de l'alésage de soupape (197) tournée vers cette dernière.
